# EUROPÄISCHE PATENTANMELDUNG

(11) **EP 0 272 337 A1**
(43) Veröffentlichungstag der Anmeldung: **29.06.1988**
(21) Anmeldenummer: 86117819.2
(22) Anmeldetag: 20.12.1986
(51) Int. Cl.: B65B 19/28

(54) **Verfahren zur Kontrolle der Vollständigkeit und Qualität von Zigarettenpackungen**

(71) Anmelder: Maschinenfabrik Fr. Niepmann GmbH & Co., D-58285 Gevelsberg (DE)
(72) Erfinder: Brinker, Alfred Dr,, D-5820 Gevelsberg (DE); Dreyer, Uwe, Dipl.-Ing., D-5600 Wuppertal 2 (DE)
(74) Vertreter: Stenger, Watzke & Ring Patentanwälte

(57) **Zusammenfassung**

Die Erfindung betrifft ein Verfahren zur Kontrolle der Vollständigkeit und Qualität von Zigarettenpackungen, die aus einer den Zigarettenblock vollständig umschließenden Innenhülle (1), einer die Innenhülle zumindest teilweise umschließenden, bedruckten Außenhülle (2) und ggf. aus einer die äußerste Umhüllung bildenden Klarsichthülle bestehen, die in mehreren Arbeitsgängen aus vorgefertigten Zuschnitten und/oder Materialbahnabschnitten geformt und vor der Umhüllung mit der Klarsichthülle mit einer Verschluß- oder Siegelmarke (5) versehen werden. Um diese Kontrolle unabhängig von den verwendeten Materialien zuverlässig durchführen zu können, wird die Innenhülle (1) mindestens im Bereich der späteren Entnahmeseite mit einem luminophorhaltigen, außerhalb des sichtbaren Spektralbereiches liegenden und durch Bestrahlung erkennbar werdenden Material versehen und zwischen den verschiedenen Arbeitsgängen mit Hilfe eines Lumineszenztasters kontrolliert.

## Beschreibung

Die Erfindung betrifft ein Verfahren zur Kontrolle der Vollständigkeit und Qualität von Zigarettenpackungen, die aus einer den Zigarettenblock vollständig umschließenden Innenhülle und einer die Innenhülle zumindest teilweise umschließenden, bedruckten Außenhülle bestehen, die in mehreren Arbeitsgängen aus vorgefertigten Zuschnitten und/oder Materialbahnabschnitten geformt und mit einer Siegel- oder Verschlußmarke versehen werden. In vielen Fällen werden die Packungen abschließend mit einer Klarsichthülle versehen.

Bei der Herstellung von aus Innenhülle, Außenhülle und gegebenenfalls einer Klarsichthülle bestehenden Zigarettenpackungen auf Zigarettenpackmaschinen ist es üblich, während der verschiedenen Arbeitsgänge mit Hilfe von Photozellen oder Initiatoren zu kontrollieren, ob die einzelnen Packmaterialien vorhanden und ordnungsgemäß um den aus einer bestimmten Anzahl Zigaretten bestehenden Zigarettenblock geformt worden sind, der der Zigarettenpackmaschine als Verpackungsgut zugeführt wird. Die zur Kontrolle eingesetzten Photozellen sprechen hierbei auf Kontrastunterschiede an, die zwischen den zu verpackenden Zigarretten und der Innenhülle bzw. der Innen- und Außenhülle bestehen. Da die die äußerste Umhüllung bildende Klarsichthülle keine derartigen Kontrastunterschiede ergibt, kann ihr Vorhandensein und ihre ordnungsgemäße Faltung mit den bekannten Photozellen nicht kontrolliert werden.

Bei den üblichen Zigarettenpackungen besteht die Innenhülle aus einem aluminiumbeschichtetem Papier, so daß sich ein ausreichender Konstrastunterschied einerseits zum weißen Zigarettenpapier bzw. weißem Zigarettenfilter und andererseits zu der aus bedrucktem Papier bestehenden Außenhülle ergibt. Wird jedoch für die Innenhülle ein weißes oder farbiges Papier verwendet, entfällt entweder der Kontrast zu den Zigaretten oder zur bedruckten Außenhülle.

Der Erfindung liegt die Aufgabe zugrunde, ein Verfahren zur Kontrolle der Vollständigkeit und Qualität von Zigarettenpackungen der eingangs beschriebenen Art zu schaffen, das unabhängig von den für die Innenhülle verwendeten Materialien zuverlässig arbeitet.

Die Lösung dieser Aufgabenstellung durch das erfindungsgemäße Verfahren ist dadurch gekennzeichnet, daß die Innenhülle mindestens im Bereich der späteren Entnahmeseite mit einem luminophorhaltigen, außerhalb des sichtbaren Spektralbereiches liegenden und durch Bestrahlung erkennbar werdendem Material versehen und zwischen den verschiedenen Arbeitsgängen mit Hilfe eines Lumineszenztasters kontrolliert wird.

Durch die erfindungsgemäße Verwendung eines luminophorhaltigen Materials, das an den geeigneten Stellen auf die Innenhülle aufgebracht, beispielsweise aufgesprüht oder aufgedruckt, oder vollflächig in die Grundmasse eingearbeitet wird, ist eine sichere Kontrolle sowohl der Qualität als auch der Vollständigkeit der hergestellten Zigarettenpackungen möglich, ohne daß einen sichtbaren Kontrast aufweisende Materialien für die Innenhülle verwendet werden müssen, da das luminophorhaltige Material außerhalb des sichtbaren Spektralbereiches liegt und erst durch Bestrahlung erkennbar wird. Der in den Arbeitsablauf eingeschaltete Lumineszenztaster erkennbar somit das Vorhandensein der aus luminophor haltigem Material bestehenden und zuvor bestrahlten Markierung, ohne daß diese Markierung für das menschliche Auge sichtbar ist.

Gemäß einem weiteren Merkmal der Erfindung wird der Kontrast zwischen den nicht luminophorhaltigen Zigaretten und Filtern und der vollständig oder teilweise luminophorhaltigen Innenhülle abgetastet. Die Zigaretten und Filter dürfen nach der Lebensmittel-Gesetzgebung keine luminophorhaltigen Stoffe enthalten. Es ergibt sich demgemäß ein guter Kontrast zu den Zigaretten und ihren Filtern, wenn die Innenhülle entweder zonenweise oder vollflächig mit einem luminophorhaltigen Material versehen ist. Hierbei ist es auch möglich, das luminophorhaltige Material in die Grundmasse der Innenhülle einzuarbeiten.

Um auch das Vorhandensein und ie ordnungsgemäße Lage der Außenhülle kontrollieren zu können, wird gemäß einem weiteren Merkmal der Erfindung auch die Außenhülle mindestens im Bereich ihrer späteren Verklebungsstellen mit einem luminophorhaltigen, außerhalb des sichtbaren Spektralbereiches liegenden und durch Bestrahlung erkennbar werdenden Material versehen und zwischen den verschiedenen Arbeitsgängen mit Hilfe eines Lumineszenztasters kontrolliert. Die Außenhülle muß somit nicht mit optisch störenden Markierungen versehen werden, um kontrolliert werden zu können.

Bei einer bevorzugten Ausführung des erfindungsgemäßen Verfahrens werden das Vorhandensein der Innenhülle spätestens nach dem Aufbringen der Außenhülle und vor dem Anbringen der Verschluß- oder Siegelmarke im Bereich der Faltung an der späteren Entnahmeseite und das Vorhandensein der Außenhülle im Bereich ihrer Boden- oder Seitenfaltung geprüft, bevor das Vorhandensein der Verschluß oder Siegelmarke ebenfalls im Bereich der späteren Entnahmeseite überprüft wird. Durch die Prüfung einerseits im Bereich der Kopffaltung für die spätere Entnahmeseite und andererseits im Bereich der Boden- bzw. Seitenfaltung der Außenhülle wird zugleich mit dem Vorhandensein die Qualität des Faltvorganges und damit der ordnungsgemäße Sitz der Innen und Außenhülle überprüft, so daß sich die Anzahl der Lumineszenztaster verringert.

Sofern die Zigaretten-Packungen mit einer die äußerste Umhüllung bildenden Karsichthülle versehen werden, wird erfindungsgemäß auch die Klarsichthülle an geeigneter Stelle, vorzugsweise im Bereich des Aufreißbandes, mit luminophorhaltigem Material versehen und auf Vollständigkeit und Qualität kontrolliert. Bei einer bevorzugten Ausführung der Erfindung wird ein luminophorhaltiges oder mit luminophorhaltigem Material beschichtetes Aufreißband verwendet.

Bei Bodenfaltpackungen wird die Innenehülle mindestens im Bereich der Kopffaltung für die spätere Entnahmeseite über die gesamte Breite mit einer Markierung aus luminophorhaltigem Material und die Außenhülle im Bereich ihrer Bodenfaltung und/oder Seitenfaltung mit eine Markierung aus luminophorhaltigem Material versehen. Diese Markierungen stellen sicher, daß außer dem Vorhandensein auch die Qualität der Innen- und Außenhülle überprüft werden kann.

Bei Seitenfaltpackungen wird die Innenhülle in ihrer Längsmitte über die gesamte Länge mit einer Markierung aus luminophorhaltigem Material und die Außenhülle mindestens im Bereich eine der beiden Seitenfaltungen mit einer Markierung aus luminophorhaltigem Material versehen, so daß auch bei dieser Packungsart nicht nur das Vorhandensein sämtlicher Verpackungsmaterialien überprüft werden kann, sondern auch deren Qualität.

Bei einer Anwendung des erfindungsgemäßen Verfahrens auf Hartpackungen mit angelenktem Deckel wird erfindungsgemäß die Innenhülle mindestens im Bereich der Kopffaltung, vorzugs weise an der in der Aussparung der Außenhülle liegenden Vorderseite, mit einer Beschichtung aus luminophorhaltigem Material und die Außenhülle im Bereich der Innenseite des ungefalteten Deckelzuschnitts mit einer Beschichtung oder Markierung aus luminophorhaltigem Material versehen. Auf diese Weise ist es möglich, auch derartige Hartpackungen nach dem erfindungsgemäßen Verfahren auf Vollständigkeit und Qualität zu kontrollieren.

Auf der Zeichnung sind drei Ausführungsbeispiele von mit Markierungen aus luminophorhaltigem Material versehenen Zigarettenpackungen dargestellt, an denen nachfolgend das erfindungsgemäße Verfahren erläutert werden soll, Es zeigen:
Fig. 1 eine Draufsicht auf den Zuschnitt einer Innenhülle für eine Bodenfaltpackung,
Fig. 2 eine Draufsicht auf den Zuschnitt der zugehörigen Außenhülle,
Fig. 3 eine perspektivische Ansicht der aus den Zuschnitten nach Fig.1 und 2 hergestellten Bodenfaltpackung mit vorn liegender Bodenfaltung der Außenhülle vor dem letzten Faltvorgang und
Fig. 4 eine perspektivische Darstellung der aus den Zuschnitten nach Fig. 1 und 2 hergestellten Bodenfaltpackung mit vorn liegender, durch eine Siegelmarke verschlossener Entnahmeseite;
Fig. 5 eine Draufsicht auf den Zuschnitt der Innenhülle einer Seitenfaltpackungen,
Fig. 6 eine Draufsicht auf die zugehörige Außenhülle,
Fig. 7 eine perspektivische Ansicht der aus den Zuschnitten gemäß den Fig.5 und 6 hergestellten Seitenfaltpackung mit vorn liegender Entnahmeseite,
Fig. 8 eine der Fig.7 entsprechende Perspektive beim Aufbringen der Siegelmarke und
Fig. 9 eine perspektivische Ansicht einer Hartpackung als drittes Ausführungsbeispiel.

Beim ersten Ausführungsbeispiel nach den Figuren 1 bis 4 handelt es sich um die Herstellung einer Zigarettenpackung in der Art eine sogenannten Bodenfaltpackung. Der in Fig.1 dargestellte Zuschnitt der Innenhülle 1 zeigt durch Linien unterteilt die späteren Breit- und Längsseiten sowie die Boden- und Kopffaltungsteile. Im Bereich der die spätere Entnahmeseite bildenden Kopffaltung ist die Innenhülle 1 über ihre gesamte Breite mit einer Markierung 6 aus luminophorhaltigem Material versehen, das außerhalb des sichtbaren Spektralbereiches liegt und erst durch Bestrahlung für Lumineszenztaster sichtbar gemacht wird.

Die Fig.2 zeigt den Zuschnitt der zugehörigen Außenhülle 2, der kürzer als der Zuschnitt der Innenhülle 1 ist, so daß die spätere Entnahmeseite der Bodenfaltpackung nicht von der Außenhülle 2 umschlossen wird. Im Bereich der Bodenfaltung ist die Außenhülle 2 mit einer Markierung 7 aus luminophorhaltigem Material versehen. Auch im Bereich der Seitenfaltung weist die Außenhülle 2 beim dargestellten Ausführungsbeispiel eine Markierung 8 aus luminophorhaltigem Material auf.

Der der Zigarettenpackmaschine zugeführte, aus einer bestimmten Anzahl von Zigaretten bestehende Zigarettenblock wird zuerst durch die Innenhülle 1 umhüllt. Hierbei ist es üblich, die Innenhülle um einen quaderförmigen Dorn mit den Abmessungen des Zigarettenblockes zu falten, so daß die Seiten- und Bodenfaltung hergestellt wird, die Kopfseite jedoch offenbleibt. Durch diese offene Kopfseite wird anschließend der Zigarettenblock in die Innenhülle 1 geschoben. Danach wird die Kopffaltung ausgeführt und damit die Innenhülle 1 geschlossen.

Anschließend wird die Außenhülle 2 zugeführt und um die Innenhülle 1 herumgefaltet. Hierbei werden sowohl die Seitenfaltung als auch die Bodenfaltung ausgeführt.

Bevor die letzte Klappe der Bodenfaltung der Außenhülle 2 umgefaltet wird (dieser Zustand ist in Fig.3 dargestellt), wird während des Verpackungsvorganges durch einen Lumineszenztaster festgestellt, ob die Außenhülle 2 vorhanden ist. Hierbei wird die Markierung 7 abgetastet, die zuvor oder gleichzeitig durch Bestrahlung für den Lumineszenztaster sichtbar gemacht worden ist. Gleichzeitig oder anschließend kann mit Hilfe der Markierung 8 überprüft werden, ob die Seitenfaltung der Außenhülle 2 ordnungsgemäß durchgeführt worden ist. Auch eine ordnungsgemäße Durchführung der Bodenfaltung der Außenhülle 2 läßt sich kontrollieren, wenn anschließend an das Umlegen der letzten Klapper der Bodenfaltung nochmals überprüft wird, ob Teile der Markierung 7 sichtbar sind. Sollte dies der Fall sein, liegt eine fehlerhafte Bodenfaltung vor.

Das Vorhandensein und die ordnungsgemäße Faltung der Innenhülle 1 wird im Bereich der die spätere Entnahmeseite bildenden Kopffaltung vorgenommen, da hier Teile der Markierung 6 sichtbar sind. Erst wenn alle diese Überprüfungen das Vorhandensein und die ordnungsgemäße Qualität von Innen- und Außenhülle 1 bzw. 2 ergeben haben, wird eine Siegelmarke 5 aufgebracht. Auch deren Vorhandensein kann anschließend überprüft werden, indem durch einen Lumineszenztaster festgestellt wird, ob im Bereich der Siegelmarke 5 die Markierung 6 sichtbar ist. Sollte dies der Fall sein, fehlt die Siegelmarke.

Sofern alle voranstehend geschilderten Prüfungen positiv abgeschlossen sind, wird die mit der Siegelmarke 5 versehene Verpackung mit einer Klarsichthülle umschlossen, die auf der Zeichnung nicht dargestellt ist. Das Vorhandensein dieser Klarsichthülle wird durch eine an geeigneter Stelle angebrachte Markierung ebenfalls überprüft.

Beim zweiten Ausführungsbeispiel nach den Fig.5 bis 8 handelt es sich um die Herstellung einer Zigarettenpackung in der Art einer sogenannten Seitenfaltpackung. Der in Fig.5 dargestellte Zuschnitt der Innenhülle 3 zeigt durch Linien unterteilt die späteren Breitseiten, den Boden sowie die Teile für die Seiten- und Kopffaltungen. Die Innenhülle 3 ist in ihrer Längsmitte über die gesamte Länge mit einer Markierung 9 aus luminophorhaltigem Material versehen.

Der Zuschnitt der zugehörigen Außenhülle 4 gemäß Fig.6 ist wiederum kürzer als der Zuschnitt der Innenhülle 3, so daß die spätere Entnahmeseite der Seitenfaltpackung nicht von der Außenhülle 4 umschlossen wird. Im Bereich der beiden Seitenfaltungen ist die Außenhülle 4 jeweils mit einer Markierung 10 aus luminophorhaltigem Material versehen.

Auch bei diesem Ausführungsbeispiel wird zuerst aus der Innenhülle 3 mit Hilfe eines quaderförmigen Dornes und durch Ausführen zweier Seitenfaltungen ein becherartiger Behälter mit offener Kopfseite hergestellt, durch die anschließend der Zigarettenblock in die Innenhülle 3 geschoben wird. Danach wird die Kopffaltung ausgeführt und damit die Innenhülle 3 um den Zigarettenblock geschlossen.

Nunmehr wird die Außenhülle 4 zugeführt und um die Innenhülle 3 herumgefaltet, indem die beiden Seitenfaltungen ausgeführt werden. Es ergibt sich hierbei der in Fig.7 erkennbare Zustand.

In diesem Zustand kann im Bereich der späteren Entnahmeseite, d.h. im Bereich der Kopffaltung der Innenhülle 3 mittels eines Lumineszenztasters festgestellt werden, ob einerseits die Innenhülle 3 vorhanden und andererseits ordnungsgemäß um den Zigarettenblock herum gefaltet worden ist. Durch Abtastung der beiden Seitenfaltungen der Außenhülle 4 kann gleichzeitig oder zeitversetzt mittels Lumineszenztastern festgestellt werden, ob auch die Außenhülle 4 vorhanden und ordnungsgemäß angebracht worden ist.

Sollten diese Prüfungen eine vollständige und ordnungsgemäße Verpackung ergeben haben, wird gemäß Fig.8 die Siegelmarke 5 aufgebracht. Sie verdeckt hierbei den sichtbaren Teil der Markierung 9 der Innenhülle 3, so daß anschließend überprüft werden kann, ob eine Siegelmarke 5 vorhanden ist. Sollte auch diese Prüfung positiv verlaufen sein, wird - auf der Zeichnung nicht dargestellt - die Klarsichthülle angebracht und deren Vorhandensein durch Abtasten der an geeigneter Stelle angebrachten Markierung überprüft. Bei einer bevorzugten Ausführung wird entweder ein Aufreißband aus luminophorhaltigem Material verwendet oder die Heißleim- oder Wachsbeschichtung des Aufreißbandes mit luminophorhaltigen Stoffen versehen, um das Fehlen oder fehlerhafte Anbringen der Klarsichthülle erkennen zu können.

Das in Fig.9 dargestellte dritte Ausführungsbeispiel zeigt perspektivisch eine Hartpackung mit angelenktem Deckel während des Verpackungsvorganges. Es ist zu erkennen, daß die den nicht erkennbaren Zigarettenblock umgebende Innenhülle 11 fertig gefaltet ist. Diese Innenhülle 11 ist an der späteren Entnahmeseite sichtbar. Beim Ausführungsbeispiel ist vollflächig in das Material der Innenhülle 11 ein luminophorhaltiger Stoff eingearbeitet, so daß das Vorhandensein der Innenhülle 11 im Verpackungszustand nach Fig.9 durch Lumineszenztaster abgetastet werden kann, und zwar vorzugsweise auf demjenigen Teil der Innenhülle 11, der im Bereich der späteren Entnahmestelle in einer Aussparung 13 liegt; diese Aussparung 13 befindet sich in dem eingesetzten oder einstückig geprägten Kragen der Außenhülle 12.

Diese Außenhülle 12 umfaßt einen angelenkten Deckel, dessen Deckelzuschnitt 14 im ungefalteten Zustand in Fig.9 zu erkennen ist. Um das Vorhandensein und die ordnungsgemäße Lage der Außenhülle 12 abtasten zu können, ist beim Ausführungsbeispiel die Innenseite dieses ungefalteten Deckelzuschnitts 14 ganz oder teilweise mit luminophorhaltigem Material beschicht, so daß auf einfache Weise abgetastet werden kann.

Bei allen drei geschilderten Ausführungsbeispielen ist sichergestellt, daß die Prüfungen durchgeführt werden können ohne daß zusätzliche, vom menschlichen Auge sichtbare und damit den Gesamteindruck beeinträchtigende Markierungen angebracht werden müssen. Auch eine Rücksichtnahme auf die durchzüführenden Kontrollen bei der Bedruckung der Außenhülle 2 bzw. 4 ist nicht erforderlich.

### Bezugsziffernliste:

1 Innenhülle
2 Außenhülle
3 Innenhülle
4 Außenhülle
5 Siegelmarke
6 Markierung
7 Markierung
8 Markierung
9 Markierung
10 Markierung
11 Innenhülle
12 Außenhülle
13 Aussparung
14 Deckelzuschnitt

## Patentansprüche

1. Verfahren zur Kontrolle der Vollständigkeit und Qualität von Zigarettenpackungen, die aus einer den Zigarettenblock vollständig umschließenden Innenhülle (1,3) und einer die Innenhülle zumindest teilweise umschließenden, bedruckten Außenhülle (2,4) bestehen, die in mehreren Arbeitsgängen aus vorgefertigten Zuschnitten und/oder Materialbahnabschnitten geformt und mit einer Verschluß- oder Siegelmarke (5) versehen werden,
**dadurch gekennzeichnet,**
daß die Innenhülle (1,3) mindestens im Bereich der späteren Entnahmeseite mit einem luminophorhaltigen, außerhalb des sichtbaren Spektralbereiches liegenden und durch Bestrahlung erkennbar werdenden Material versehen und zwischen den verschiedenen Arbeitsgängen mit Hilfe eines Lumineszenztasters kontrolliert wird.

2. Verfahren nach Anspruch 1, dadurch gekennzeichnet, daß der Kontrast zwischen denn nicht luminophorhaltigen Zigaretten und Filtern und der vollständig oder teilweise luminophorhaltigen Innenhüllse (11) abgetastet wird.

3. Verfahren nach Anspruch 1 oder 2, dadurch gekennzeichnet, daß auch die Außenhülle (2,4) mindestens im Bereich ihrer späteren Verklebungsstellen mit einem luminophorhaltigen, außerhalb des sichtbaren Spektralbereiches liegenden und durch Bestrahlung erkennbar werdenden Material versehen und zwischen den verschiedenen Arbeitsgängen mit Hilfe eines Lumineszenztasters kontrolliert wird.

4. Verfahren nach Anspruch 1 und 3, dadurch gekennzeichnet, daß das Vorhandensein der Innenhülle (1,3) spätestens nach dem Aufbringen der Außenhülle (2,4) und vor dem Anbringen der Verschluß- oder Siegelmarke (5) im Bereich der Faltung an der späteren Entnahmeseite und das Vorhandensein der Außenhülle (2,4) im Bereich ihrer Boden- oder Seitenfaltung geprüft werden, bevor das Vorhandensein der Verschluß- oder Siegelmarke (5) ebenfalls im Bereich der späteren Entnahmeseite überprüft werden.

5. Verfahren nach mindestens einem der Ansprüche 1 bis 4 für Zigarettenpackungen mit eine die äußerste Umhüllung bildenden Klarsichthülle, dadurch gekennzeichnet, daß auch die Klarsichthülle an geeigneter Stelle, vorzugsweise im Bereich des Aufreißbandes, mit luminophorhaltigem Material versehen und auf Vollständigkeit und Qualität kontrolliert wird.

6. Verfahren nach Anspruch 5, dadurch gekennzeichnet, daß ein luminophorhaltiges oder mit luminophorhaltigem Material beschichtetes Aufreißband verwendet wird.

7. Verfahren nach mindestens einem der Ansprüche 1 bis 6, dadurch gekennzeichnet, daß bei Bodenfaltpackungen die Innenhülle (1) mindestens im Bereich der Kopffaltung für die spätere Entnahmeseite über die gesamte Breite mit einer Markierung (6) aus luminophorhaltigem Material und die Außenhülle (2) im Bereich ihrer Bodenfaltung und/oder Seitenfaltung mit einer Markierung (7 bzw. 8) aus luminophorhaltigem Material versehen wird.

8. Verfahren nach mindestens einem der Ansprüche 1 bis 6, dadurch gekennzeichnet, daß bei Seitenfaltpackungen die Innenhülle (3) in ihrer Längsmitte über die gesamte Länge mit einer Markierung (9) aus luminophorhaltigem Material und die Außenhülle (4) mindestens im Bereich einer der beiden Seitenfaltungen mit einer Markierung (10) aus luminophorhaltigem Material versehen wird.

9. Verfahren nach mindestens einem der Ansprüche 1 bis 6, dadurch gekennzeichnet, daß bei Hartpackungen mit angelenktem Deckel die Innenhülle (11) mindestens im Bereich der Kopffaltung, vorzugsweise an der in der Aussparung (13) der Außenhülle (12) liegenden Vorderseite, mit einer Beschichtung aus luminophorhaltigem Material und die Außenhülle (12) im Bereich der Innenseite des ungefalteten Deckelszuschnitts (14) mit einer Beschichtung oder Markierung aus luminophorhaltigem Material versehen wird.
